# EUROPÄISCHE PATENTSCHRIFT

(11) **EP 1 282 756 B1**
(45) Veröffentlichungstag und Bekanntmachung des Hinweises auf die Patenterteilung: **14.01.2009**
(21) Anmeldenummer: 01949316.2
(22) Anmeldetag: 05.05.2001
(51) Int. Cl.: E06B 3/663

(54) **ISOLIERGLASSCHEIBE MIT EINZELSCHEIBEN UND MIT EINEM ABSTANDHALTERPROFIL**
INSULATING GLASS PANE WITH INDIVIDUAL PLATES AND A SPACER PROFILE
VITRE EN VERRE D'ISOLATION COMPRENANT DES PLAQUES INDIVIDUELLES ET UN PROFILE D'ECARTEMENT

(30) Priorität: 13.05.2000 DE 10023541
(43) Veröffentlichungstag der Anmeldung: 12.02.2003
(73) Patentinhaber: Bayer Isolierglas- und Maschinentechnik GmbH, 79215 Elzach (DE)
(72) Erfinder: BAYER, Franz, 79215 Elzach (DE)
(74) Vertreter: Maucher, Wolfgang
(86) Internationale Anmeldenummer: PCT/EP2001/005094
(87) Internationale Veröffentlichungsnummer: WO 2001/088319

(56) Entgegenhaltungen:
- EP-A- 0 223 511
- DE-A- 19 523 133
- DE-U- 20 008 654
- FR-A- 1 248 713
- US-A- 3 280 523
- US-A- 4 627 263
- US-A- 5 714 214
- US-A- 5 962 090

## Beschreibung

Die Erfindung betrifft eine Isolierglasscheibe mit Einzelscheiben und mit einem Abstandhalterprofil gemäß dem Oberbegriffs des Patentanspruchs 1.

Eine derartige Isolierglasscheibe ist aus US-A-4 627 263, Fig. 7 und korrespondierender Beschreibung bekannt. Beim Zusammenpressen der Einzelscheiben und beim Anpressen an das Abstandhalterprofil sowie unter dem Einfluss von Windkräften kann die Dichtungsmasse teilweise auch in das Innere der Isolierglasscheibe gedrückt werden. Dies führt zu unschönen optischen Rändern.

Aus US-A- 3 280 523 ist eine Isolierglasscheibe anderer Gattung bekannt, bei welcher ein äußerer Quersteg die stirnseitigen Ränder der Einzelscheiben übergreift und kein Quersteg als Abstandhalter zur Verfügung steht. Die innenseitigen Ränder von Fortsetzungsstegen bilden dabei Anlagestellen für die Einzelscheiben, so dass unter seitlichem Druck ein Teil der Dichtungsmasse zwischen die stirnseitigen Ränder der Einzelscheiben und den diese übergreifenden Quersteg gedrückt werden soll. Falls dies durch ein außen übergreifendes U-Profil jedoch verhindert wird, ist ein Ausquetschen auch zum Scheibeninneren hin nicht ausgeschlossen.

Aus US-A- 5 962 090 ist eine Isolierglasscheibe mit Einzelscheiben und einem Abstandhalterprofil bekannt, welches keinerlei Fortsetzungsstege aufweist. Somit entfallen die Vorteile derartiger Fortsetzungsstege. Entsprechend schmal ist der Bereich der Abdichtung, was vor allem dann unzureichend sein kann, wenn die Isolierglasscheibe eine Gasfüllung mit Gasen enthalten soll, die aus relativ kleinen Molekülen bestehen, wie beispielsweise Edelgase, die aber für eine gute Isolierwirkung der Isolierglasscheibe erwünscht sind.

Es besteht deshalb die Aufgabe, eine Isolierglasscheibe der eingangs genannten Art zu schaffen, bei welcher die Abdichtung verbessert ist, ohne dass die Abmessung des Abstandhalterprofiles vergrößert werden muss und ohne das Dichtungsmasse in nennenswertem Umfange insbesondere in das Scheibeninnere ausgequetscht werden kann, wobei eine zu große Bewegung der Einzelscheiben in Querrichtung aufeinander zu begrenzt werden kann.
Diese Aufgabe wird mit den Mitteln und Merkmalen des Patentanspruchs 1 gelöst.

Auf diese Weise werden also auch die Fortsetzungsstege dazu ausgenutzt, wenigstens über einen Teil ihrer Breite mit Dichtungswerkstoff belegt zu sein, so dass die Gesamtbreite des mit einem solchen Dichtungswerkstoff versehenen Bereiches des Abstandhalterprofiles entsprechend vergrößert wird. Dennoch kann aber praktisch keine Dichtungsmasse bei Bewegungen der Einzelscheiben in das Scheibeninnere hin ausgequetscht werden, weil dies durch die erste Anlagestelle zumindest weitgehend verhindert wird. Allenfalls bei extremen Verformungen der Einzelscheiben und damit auch der Fortsetzungsstege könnte der auf den Fortsetzungsstegen befindliche Dichtungswerkstoff von dem sonstigen auf den Seitenstegen befindlichen Dichtungswerkstoff abgeschnitten und somit eingeschlossen werden, was bei einem Überdruck unter Umständen zu einer geringfügigen, jedoch nicht störenden Verdrängung über die erste Anlagestelle führen könnte.

Aufgrund der vergrößerten Fläche, die durch die erfindungsgemäße Anordnung mit Dichtungswerkstoff versehen ist, können auch Isolierglasscheiben ausreichend abgedichtet werden, die mit einem anderen Gas als mit Luft gefüllt sind, ohne dass dieses durch den Dichtungsbereich diffundieren könnte. Insbesondere sind somit Gasfüllungen mit Edelgasen, beispielsweise mit Argon, Krypton oder Xenon möglich, die aus kleineren Molekülen als Luft bestehen und somit eine höhere Diffusionsfähigkeit haben.

Aufgrund der zweiten Anlagestellen an dem Abstandhalterprofil wird in vorteilhafter Weise erreicht, dass bei einem in Querrichtung wirkenden Druck an der Isolierglasscheibe zunächst die Fortsetzungsstege, die zuerst die alleinige direkte Anlagestelle des Abstandhalterprofils an den Einzelscheiben bilden, weil ihre ersten Anlagestellen in unverformtem Zustand die größte Breite des Abstandhalterprofils bilden, nachgeben und aufeinander zu verschwenkt werden können, bis die Einzelscheiben auch im Bereich des Quersteges an der zweiten Anlagestelle zur Anlage kommen. Somit wird eine zu große Bewegung der Einzelscheiben in Querrichtung aufeinander zu durch den Quersteg des Holprofiles begrenzt beziehungsweise werden die auftretenden Querkräfte zumindest zu einem großen Teil im Bereich der zweiten Anlagestelle in den Quersteg des Abstandhalterprofils eingeleitet.

Zweckmäßig ist es, wenn das Abstandhalterprofil ein stranggepresstes Hohlprofil insbesondere aus Aluminium oder aus einer Aluminiumlegierung oder ein rollgeformtes Hohlprofil insbesondere aus Edelstahlblech ist und wenn die Fortsetzungsstege einstückig damit verbunden sind. Sowohl bei einem stranggepressten als auch bei einem rollgeformten Hohlprofil können die Fortsetzungsstege angeformt und mit entsprechenden Verdickungen und/oder Schrägstellungen und einer gewissen Eigenelastizität versehen sein.

Eine weitere Ausgestaltung der erfindungsgemäßen Isolierglasscheibe und insbesondere des Abstandhalterprofiles kann darin bestehen, dass die Querschnittsdicke der Fortsetzungsstege in Richtung zu dem freien Rand oder zu der Verdickung hin zumindest bereichsweise zunimmt. Dadurch kann die elastische Nachgiebigkeit der Fortsetzungsstege gefördert werden, da sich die Querschnittsdicke also von der ersten Anlagestelle ausgehend in Richtung zu dem Quersteg des Abstandhalterprofiles hin, wo die eigentliche Verschwenkungsachse etwa angeordnet ist, verringert.

Dabei kann es zweckmäßig sein, wenn der im Bereich der zweiten Anlagestelle mit seinem Querschnitt quer zu den Einzelscheiben verlaufende Quersteg wenigstens eine Soll-Knickstelle hat. Bei extremen Druckbelastungen kann dann auch der Quersteg noch etwas nachgeben, um einen Bruch einer Einzelscheibe zu vermeiden, wobei die Druckkräfte sich dann zusätzlich auch auf den äußeren Quersteg des Abstandhalterprofiles verteilen können.

Die Soll- Knickstelle des Quersteges kann durch eine Verminderung seiner Querschnittsdicke und/oder eine zwischen den Seitenstegen verlaufende Rille, Nut oder dergleichen Materialschwächung gebildet sein. Dabei ist es günstig, wenn die Soll-Knickstelle an dem Quersteg derart gestaltet und angeordnet ist, dass dieser in das Innere des Hohlraumes des Hohlprofiles hinein verformbar oder auslenkbar ist. Dabei kann das Einknicken oder Nachgeben des Quersteges dann durch eine Trockenmittelfüllung auf ein solches Maß beschränkt werden, dass das Abstandhalterprofil seine Funktion weiter behält.

Um die Richtung des Einwölbens oder Einknickens des Quersteges zum Inneren des Hohlprofiles hin vorzugeben, können die zweiten Anlagenstellen an den Fortsetzungsstegen in einer quer zu den Einzelscheiben verlaufenden Ebene liegen, die mit der dem Scheibeninneren zugewandten Außenseite des Quersteges in unverformtem Zustand etwa übereinstimmt oder in Richtung zum Scheibeninneren hin und von dem Hohlprofil weg beabstandet ist. Der dem Scheibeninneren zugewandte Quersteg, der bei hoher Druckbelastung gegebenenfalls etwas eingewölbt oder eingeknickt werden soll, liegt also gegenüber den der Druckbelastung ausgesetzten Stellen etwas nach außen versetzt, so dass er demgemäß auch selbst nur nach außen in den Hohlraum des Hohlprofiles ausweichen kann.

Gegebenenfalls kann der Quersteg auch eine vorgeformte, zumindest bereichsweise in das Innere des Hohlraumes des Hohlprofiles gerichtete oder ein Nachgeben in dieser Richtung begünstigende Querschnittsform, beispielsweise eine teilweise Querschnittsverminderung, Einformung, Krümmung und/oder Wölbung in dieser Richtung aufweisen. Selbst Druckspitzen auf die Einzelscheiben, die möglicherweise an horizontal im Dachbereich eingebauten Isolierglasscheiben auch durch Schneelasten und dergleichen auftreten können, können also verkraftet werden, ohne dass die Einzelscheiben bei solchen überdurchschnittlichen Belastungen sofort brechen oder beschädigt werden. Kommt es dabei zu einer Verformung des dem Scheibeninneren zugewandten, zum Auswölben oder Ausknicken vorgesehenen Quersteges, wird dieser wiederum durch eine Trockenmittelfüllung abgestützt, so dass die Trockenmittelfüllung eine zusätzliche Funktion erhält.

Zwischen der zweiten Anlagestelle an dem dem Quersteg benachbarten Randbereich des Fortsetzungssteges und dem Seitensteg kann eine etwa auf der Höhe des Quersteges angeordnete Materialschwächung, beispielsweise eine in Längsrichtung verlaufende Rille oder Nut oder dergleichen vorgesehen sein, deren dem Fortsetzungssteg zugewandte Begrenzung als elastisch wirkendes Schwenklager für den Fortsetzungssteg dient und die insbesondere mit Dichtungswerkstoff gefüllt ist. Dadurch kann die gezielte Nachgiebigkeit des Fortsetzungssteges im Sinne einer Verschwenkung zur Berücksichtigung von Druckkräften oder Bewegungen an den Einzelscheiben verbessert und die Dichtigkeit erhöht werden, wobei sich gleichzeitig ein gewisses Reservoir für Dichtungswerkstoff ergibt.

Die im Bereich des Quersteges angeordnete Rille oder Nut oder dergleichen kann dabei mit dem zwischen dem Fortsetzungssteg und der jeweiligen Einzelscheibe befindlichen Zwischenraum in Verbindung stehen. Somit kann bei einem Nachgeben der Seitenstege der dort befindliche Dichtungswerkstoff zumindest zunächst in die Rille oder Nut ausweichen, bevor bei noch größerer Verformung dieser Weg für den Dichtungswerkstoff durch das Anschlagen der Einzelscheibe an dem zweiten Anlagebereich abgesperrt oder unterbrochen wird. Dann ist jedoch bereits ein größerer Teil des Dichtungswerkstoffes ausgepreßt, so dass ein Ausquetschen zum Scheibeninneren hin weitestgehend ausgeschlossen wird.

Eine weitere zweckmäßige Ausgestaltung der Isolierglasscheibe und insbesondere ihres Abstandhalterprofiles kann darin bestehen, dass die Seitenstege- etwa analog der in EP 0 534 175 B1 beschriebenen Weise- insbesondere von der zweiten Anlagestelle ausgehend wenigstens über einen Teil ihrer Querschnittslänge gegenüber der Seitenscheibe zurückweichen und mit dieser einen insbesondere keilförmigen Hohlraum mit spitzem Keilwinkel zur Aufnahme des plastisch-elastisch bleibenden Dichtungswerkstoffes bilden und wenn der keilförmige Hohlraum mit dem zwischen dem Fortsetzungssteg und der jeweiligen Einzelscheibe befindlichen Zwischenraum direkt oder indirekt in Verbindung steht. Somit kann der Dichtungswerkstoff bei Bewegungen der Einzelscheiben in seiner gesamten Breite je nach Bewegungsrichtung verdrängt und wieder zurückgesaugt werden, sich also dynamisch an solche Scheibenbewegungen anpassen, so dass die Gefahr weitestgehend ausgeschlossen ist, dass der Dichtungswerkstoff durch solche Bewegungen eventuell stellenweise auf Dauer unterbrochen wird. Eine indirekte Verbindung zwischen dem keilförmigen Hohlraum und dem Abstand zwischen den Fortsetzungsstegen und den Einzelstegen ergibt sich dabei, wenn dazwischen eine Rille oder Nut angeordnet ist, während eine direkte Verbindung dann besteht, wenn eine solche Rille oder Nut nicht vorhanden ist.

Bei der erfindungsgemäßen Isolierglasscheibe kann es zweckmäßig sein, wenn im Bereich der Übergangsstege und/oder des äußeren Quersteges eine elastische Versiegelungsmasse angeordnet ist, die die Ränder der beiden Einzelscheiben zusammen mit dem Abstandhalterprofil gegeneinander abstützt und den Hohlraum für den plastisch-elastisch bleibenden Dichtungswerkstoff nach außen hin überdeckt und abschließt. Diese Versiegelungsmasse kann aufgrund ihrer Elastizität dazu beitragen, Bewegungen der Einzelscheiben aufzufangen und insbesondere bei horizontalem Einbau der Isolierglasscheibe für bestmögliche Druck- und Lastverteilung sorgen, also Punktbelastungen vermeiden, die zu einem Glasbruch führen würden. Darüberhinaus wird selbstverständlich die Dichtigkeit der Isolierglasscheibe durch eine solche Versiegelungsmasse erhöht und der plastisch-elastisch bleibende Dichtungswerkstoff nach außen hin abgekapselt und abgeschlossen.

Vor allem bei Kombination einzelner oder mehrerer der vorbeschriebenen Merkmale und Maßnahmen ergibt sich eine Isolierglasscheibe, bei welcher ohne Vergrößerung des Abstandhalterprofiles die mit plastisch-elastisch bleibendem Dichtungswerkstoff belegte Fläche und damit die Abdichtung gegen Diffusionen vergrößert sind, wobei gleichzeitig auf die Einzelscheiben einwirkende Druckkräfte abgestuft aufgefangen und in das Abstandhalterprofil eingeleitet werden können, so dass Druckspitzen und die Gefahr von Glasbruch weitestgehend vermieden werden.

Nachstehend sind Ausführungsbeispiele der Erfindung anhand der Zeichnung näher beschrieben. Es zeigt in zum Teil schematisierter Darstellung:
- Fig.1: einen Querschnitt des Randbereiches einer erfindungs- gemäßen Isolierglasscheibe mit Einzelscheiben und einem stranggepreßten Abstandhalterprofil, welches ein mit Trockenmittel gefülltes Hohlprofil ist, das zwei von einander beabstandete, quer zur Scheibenebene ver- laufende Querstege und zwei zu den Scheibenebenen parallel verlaufende Seitenstege hat, die als Anlage für die Einzelscheiben dienen und mit einem plastisch- elastisch bleibenden Dichtungswerkstoff belegt sind, wobei die Seitenstege in Richtung zum Scheibeninneren durch Fortsetzungsstege verlängert sind, wodurch die mit Dichtungswerkstoff belegte Fläche verbreitert ist, da diese Fortsetzungsstege mit Abstand zu ihrem mit dem Hohlprofil verbundenen Randbereich eine erste Anlagestelle für die Einzelscheiben haben,
- Fig.2: eine der Fig.1 entsprechende Darstellung, wobei die Fortsetzungsstege durch quer zu den Einzelscheiben auftretende Druckkräfte nach innen verschwenkt sind, so dass eine zweite Anlagestelle im Bereich des innenliegenden Quersteges in Berührung mit den Einzelscheiben gelangt ist,
- Fig.3: in vergrößertem Maßstab die in Fig.2 durch einen Kreis markierte Einzelheit,
- Fig.4: einen Querschnitt mehrerer Abstandhalterprofile gemäß den Fig.1 bis 3, die dabei übereinander gestapelt sind, wobei die Fortsetzungsstege jeweils zwischen den Seitenstegen und dem außenliegenden Quersteg an- geordnete Übergangsstege übergreifen,
- Fig.5: eine der Fig.1 entsprechende Darstellung, wobei das Abstandhalterprofil ein rollgeformtes Hohlprofil aus Edelstahlblech ist,
- Fig.6: eine der Fig.2 entsprechende Darstellung der Anordnung in Fig.5, wobei also die Seitenscheiben durch quer zu ihnen auftretende Belastungen oder Druckkräfte die Fortsetzungsstege aufeinander zu verschwenkt und verformt haben und wobei außerdem durch diese Druck- kräfte der dem Scheibeninneren näherliegende Quersteg zum Inneren des Hohlprofiles hin gewölbt und dort durch das Trockenmittel abgestützt ist, sowie
- Fig.7: einen Querschnitt mehrerer übereinandergestapelter rollgeformter Abstandhalterprofile.

Bei der nachfolgenden Beschreibung der unterschiedlichen Ausführungsbeispiele erhalten hinsichtlich ihrer Funktion übereinstimmende Teile dieselben Bezugszahlen, auch wenn sie etwas unterschiedlich geformt oder ausgebildet sind.

Eine im Ganzen mit 1 bezeichnete, in den Fig. 1 und 2 wie 5 und 6 jeweils im Querschnitt ihres Randbereiches teilweise dargestellte Isolierglasscheibe ist aus zwei auf Abstand zueinander gehaltenen Einzelscheiben 2 zusammengesetzt, die ihrerseits auch Verbundglasscheiben oder selbst Isolierglasscheiben sein könnten. Der Abstand zwischen den Einzelscheiben 2 wird mit Hilfe eines Abstandhalterprofiles 3 aufrechterhalten, welches aus einem mit Trockenmittel 4 gefüllten Hohlprofil besteht und das zwischen den Einzelscheiben 2 befindliche Scheibeninnere 5, also den Zwischenraum zwischen den Einzelscheiben 2, randseitig abschließt.

Dieses Hohlprofil oder Abstandhalterprofil 3 ist in beiden Ausführungsbeispielen von zwei voneinander beabstandeten, quer zur Scheibenebene verlaufenden Querstegen 6 - außen - und 7 - innen - und von etwa parallel zu den Scheibenebenen verlaufenden Seitenstegen 8 begrenzt, wobei die Seitenstege 8 in noch zu beschreibender Weise als direkte und/oder indirekte Anlage für die Einzelscheiben 2 dienen und mit einem plastisch-elastisch bleibenden Dichtungswerkstoff 9 belegt sind, in dessen Bereich die indirekte Anlage der Einzelscheiben 2 unter entsprechender Abdichtung erfolgt.

Der den Dichtungswerkstoff 9 aufweisende Bereich hat dabei gegenüber den Einzelscheiben 2, wie in den Fig. gut erkennbar, einen Niveauunterschied beziehungsweise Abstand, der von dem Dichtungswerkstoff 9 ausgefüllt ist.

Zwischen dem außenseitigen Quersteg 6 und den Seitenstegen 8 verläuft bei den Abstandhalterprofilen 3 jeweils ein mit seinem Querschnitt schräg angeordneter Übergangssteg 10, wie es beispielsweise aus EP 0 534 175 B1 bekannt ist.

Die Seitenstege 8 weisen über den innerliegenden Quersteg 7 hinaus zum Scheibeninneren 5 der Isolierglasscheibe 1 hin sich erstreckende Fortsetzungsstege 11 auf, die ebenfalls in Gebrauchsstellung an der jeweiligen Einzelscheibe 2 in Gebrauchsstellung direkt oder indirekt innenseitig anliegen und als Fortsetzung der Seitenstege 8 als zu diesen gehörend angesehen werden können.

Diese Fortsetzungsstege 11 haben mit Abstand zu ihrem mit dem Hohlprofil unmittelbar verbundenen Randbereich 12 eine erste Anlagestelle 13 für die unmittelbare Abstützung der entsprechenden Einzelscheibe 2, so dass zwischen dieser Anlagestelle 13 und dem mit dem Hohlprofil verbundenen Randbereich 12 zwischen dem Fortsetzungssteg 11 und der Einzelscheibe 2 ein in Gebrauchsstellung mit Dichtungswerkstoff 9 ausgefüllter Zwischenraum 14 gebildet ist, den man deutlich in Fig.1 und 5 sowie in Fig.3 erkennt. An der ersten Anlagestelle 13 erfolgt also ein direkter Anschlag der Einzelscheibe 2, während im Bereich des Zwischenraumes 14 eine indirekte Anlage über den Dichtungswerkstoff 9 vorgesehen ist, wie dies auch im Bereich der Seitenstege 8 der Fall ist.

In beiden Ausführungsformen hat der Fortsetzungssteg 11 einen als erste Anlagestelle 13 ausgebildeten, der jeweiligen Einzelscheibe 2 zugewandten Abstandhalter, der dabei als Verdickung 15 des freien Randes des Fortsetzungssteges 11 ausgebildet ist und gegenüber der Außenseite des Fortsetzungssteges 11 um den zwischen diesem Fortsetzungssteg 11 und der Einzelscheibe 2 gebildeten Zwischenraum 14 übersteht beziehungsweise diesen Zwischenraum 14 bewirkt.

Denkbar wäre auch, dass der Querschnitt der Fortsetzungsstege 11 etwas schräg verläuft in der Weise, dass sich die Mittelebenen der Fortsetzungsstege 11 zu den freien Rändern hin voneinander entfernen.

Es ist nämlich vorgesehen, dass die Fortsetzungsstege 11 gegenüber dem innenliegenden Quersteg 7 und somit auch gegenüber den eigentlichen Seitenstegen 8 beziehungsweise gegenüber ihrem mit diesen Stegen verbundenen Randbereich 12 gegen eine Rückstellkraft elastisch verschwenkbar sind, was beim Vergleich von Fig.1 mit Fig.2 und 3 einerseits und beim Vergleich von Fig.5 mit Fig.6 andererseits erkennbar wird. Treten an den Einzelscheiben 2 in Querrichtung insbesondere ungewollt hohe statische Druckkräfte oder Belastungen auf, werden die Einzelscheiben etwas zueinander bewegt, was durch die Elastizität der Fortsetzungsstege ausgeglichen und aufgefangen werden kann, so dass solche Querbelastungen gemildert und Glasbruch vermieden wird. Dabei können solche Querbewegungen auch dynamisch zum Beispiel bei Windkräften auftreten.

Im Ausführungsbeispiel gemäß Fig.1 bis 4 ist das Abstandhalterprofil 3 ein stranggepreßtes Hohlprofil beispielsweise aus Aluminium oder aus einer Aluminiumlegierung. Im Ausführungsbeispiel gemäß den Fig.5 bis 7 ist das Abstandhalterprofil 3 ein rollgeformtes Hohlprofil beispielsweise aus Edelstahlblech, wobei aber in beiden Fällen die Fortsetzungsstege 11 einstückig mit diesem Abstandhalterprofil 3 hergestellt beziehungsweise verbunden sind, wobei bei dem rollgeformten Hohlprofil entsprechende Umbiegungen diese Fortsetzungsstege 11 analog den Fig.1 und 2 der EP 0 534 175 B1 bilden, während bei dem stranggepreßten Abstandhalterprofil 3 die Fortsetzungsstege 11 analog DE 33 37 058 C1 einen Vollquerschnitt haben.

Dabei ist in beiden Fällen dafür gesorgt, dass die Querschnittsdicke der Fortsetzungsstege 11 in Richtung zu dem freien Rand und zu der Verdickung 15 hin zunimmt, das heißt im Bereich des jeweils weiter außenliegenden nicht freien Randes 12 haben die Fortsetzungsstege 11 einen geringeren Querschnitt als im Bereich des freien Randes und der ersten Anlagestelle 13. Dies begünstigt die Nachgiebigkeit und Verschwenkbarkeit der Fortsetzungsstege 11 um ihren Randbereich 12.

In den Fig.2,3 und 6 ist verdeutlicht, dass das Abstandhalterprofil 3 im Bereich des Seitensteges 8 beziehungsweise des dem Seitensteg 8 zugewandten Randbereiches 12 des Fortsetzungssteges 11 eine zweite Anlagestelle 16 für die jeweilige Einzelscheibe 2 hat, die bei elastischer Verschwenkung des Fortsetzungssteges 11 mit der Einzelscheibe 2 in Berührkontakt gelangt und die gegenüber dem von der ausgehenden Seitensteg 8 oder Fortsetzungssteg 11 zu der Einzelscheibe 2 hin weniger als die erste Anlagestelle 13 im Bereich des freien Randes des Fortsetzungssteges 11 - bei unverformtem Fortsetzungssteg 11 - übersteht. Diese zweite Anlagestelle 16 tritt also erst in Berührkontkakt mit der jeweiligen Einzelscheibe 2, wenn die Fortsetzungsstege 11 durch Querkräfte oder Druckbelastungen etwas nachgegeben haben. Diese Situation ist den den Fig.2,3 und 6 dargestellt, wo die Einzelscheiben 2 aufgrund entsprechender Belastungen an beiden Anlagestellen 13 und 16 direkt anliegen. Dies führt zwar zu einer kurzzeitigen Abschnürung und Unterbrechung der Schicht aus plastisch-elastisch bleibendem Dichtungswerkstoff 9, der dabei etwas verdrängt wird, wie es auch in EP 0 534 175 B1 beschrieben ist, jedoch bleibt die großflächige Dichtfläche aufrechterhalten und wird bei einem Nachlassen der Druckkräfte ohne Unterbrechung wieder hergestellt.

Um noch höhere Druckkräfte möglichst ohne Gefahr eines Glasbruches an den Einzelscheiben 2 aufnehmen zu können, ist dafür gesorgt, dass der im Bereich der zweiten Anlagestelle 16 mit seinem Querschnitt quer zu den Einzelscheiben 2 verlaufende innere Quersteg 7 seinerseits etwas nachgeben kann, indem er sich mit seinem Querschnitt wölbt oder geringfügig insbesondere elastisch einknickt, was also eine zusätzliche Nachgiebigkeit des Abstandprofiles 3 in Querrichtung bedeutet. Zu diesem Zweck ist der Quersteg 7 mit wenigstens einer näher zu erläuternden Soll-Knickstelle versehen.

Im Ausführungsbeispiel gemäß Fig.1 bis 4 ist diese Soll-Knickstelle des Quersteges 7 in erster Linie durch eine Verminderung seiner Querschnittsdicke in seinem Mittelbereich, nämlich eine dort verlaufende Rille oder Nut 17 oder dergleichen Materialschwächung gebildet. Darüberhinaus kann er außerdem gegenüber seinen äußeren Randbereichen insgesamt eine geringere Querschnittsdicke haben, die beispielsweise durch randnahe Einformungen 18 begrenzt ist, welche ihrerseits dazu beitragen, ein Wölben oder Knicken des Quersteges 7 nach dem Inneren des Hohlprofiles bei entsprechend starker Druckbelastung zu begünstigen. Derartige Einformungen 18 sind auch bei dem rollgeformten Hohlprofil gemäß den Fig.5 bis 7 vorgesehen und man erkennt in Fig.6 deutlich eine Wölbung des Quersteges 7 zum Inneren des Hohlprofiles hin. Die Soll-Knickstelle ist also an dem Quersteg 7 derart gestaltet, geformt oder angeordnet, das in dieser in das Innere des Hohlraumes des Hohlprofiles hinein verformbar oder auslenkbar ist, wo er dann von dem Trockenmittel 4 abgestützt und an einer zu starken Einknickung gehindert wird, so dass er sich beim Nachlassen einer entsprechenden Belastung aufgrund der Elastizität und der Rückstellkräfte wieder in seine Ausgangslage zurückbewegen kann.

Die zweiten Anlagestellen 16 sind dabei an den Fortsetzungsstegen 11 in einer gedachten, quer zu den Einzelscheiben 2 verlaufenden Ebene angeordnet, die mit der dem Scheibeninneren zugewandten Außenseite des inneren Quersteges 7 in unverformtem Zustand etwa übereinstimmt oder sogar in Richtung zum Scheibeninneren 5 hin und somit von dem Hohlraum des Hohlprofiles weg beabstandet ist. Bei einer entsprechenden Druckkraft auf die zweiten Anlagestellen 16 ergeben sich so entsprechende Hebelverhältnisse, die das Wölben oder Knicken des Quersteges 7 in das Innere des Hohlprofiles hinein fördern und begünstigen und ein Ausknicken des Quersteges 7 in Richtung zu dem Scheibeninneren 5 hin verhindern.

Diese zusätzliche Nachgiebigkeit des Abstandhalterprofiles 3 durch eine entsprechende Nachgiebigkeit des Quersteges 7 ist dadurch begünstigt, dass der Quersteg 7 die schon erwähnten vorgeformten Einformungen 18 aufweist, wobei aber auch eine andere Querschnittsform oder Querschnittsverminderung oder eine Krümmung oder Wölbung in dieser Richtung vorgesehen sein könnte.

Auch in den Fig.1 bis 3 kann man erkennen, dass der Quersteg 7 nahe diesen Einformungen 18 eine größere Querschnittsdicke als in seinem der Nut 17 benachbarten Bereich hat, was die in Fig.2 angedeutete Wölbung des Quersteges 7 zum Inneren des Hohlprofiles und gegen das Trockenmittel 4 hin begünstigt.

In beiden Ausführungsbeispielen ist zwischen der zweiten Anlagestelle 16 an dem dem inneren Quersteg 7 benachbarten Randbereich des Fortsetzungssteges 11 und dem Seitensteg 8 eine etwa auf der Höhe des inneren Quersteges 7 angeordnete Einbuchtung 19 oder Materialschwächung, im Ausführungsbeipiel eine in Längsrichtung verlaufende Rille oder Nut vorgesehen, deren dem Fortsetzungssteg 11 zugewandte Begrenzung 20 als elastisch wirkendes Schwenklager für den Fortsetzungssteg 11 dient und die mit plastisch-elastisch bleibendem Dichtungswerkstoff 9 gefüllt ist, also einerseits die elastische Nachgiebigkeit der Fortsetzungsstege 11 fördert und andererseits den Vorrat an Dichtungswerkstoff 9 erhöht.

Bei dem rollgeformten Abstandhalterprofil ist dabei eine dieser Einbuchtungen 19 durch die Überlappung der ursprünglichen Ränder des Blechbandes gebildet, aus welchem dieses rollgeformte Hohlprofil besteht.

Die im Bereich des Quersteges 7 angeordnete Einbuchtung 19, Rille oder Nut steht in beiden Ausführungsbeispielen solange mit dem zwischen dem Fortsetzungssteg 11 und der jeweiligen Einzelscheibe 3 befindlichen Zwischenraum 14 in Verbindung, wie die Fortsetzungsstege 11 nicht in Querrichtung elastisch verschwenkt sind, was vor allem in Fig.1 und 5 gut erkennbar ist. Somit ist der Dichtungswerkstoff 9 über die gesamte Querschnittsbreite der Seitenstege 8 einschließlich deren Fortsetzungsstegen 11 ununterbrochen und kann bei elastischer Verformung zumindest teilweise ausweichen und dabei auch in diese Einbuchtung 19 gedrückt werden.

Analog den Abstandshalterprofilen gemäß EP 0 534 175 B1 weichen die Seitenstege 8 von der zweiten Anlagestelle 16 oder der Einbuchtung 19 ausgehend über wenigstens einen Teil ihrer Querschnittslänge gegenüber der jeweiligen Seitenscheibe 2 zurück und bilden mit dieser einen keilförmigen Hohlraum 21 mit spitzem Keilwinkel zur Aufnahme des plastisch-elastisch bleibenden Dichtungswerkstoffes 9, wobei dieser keilförmige Hohlraum 21 ebenfalls mit dem zwischem dem Fortsetzungssteg 11 und der jeweiligen Einzelscheibe 3 befindlichen Zwischenraum 14 - über die Einbuchtung 19 - in Verbindung steht. Bei unverformten Seitenstegen 8 ergibt sich also eine sehr breite, durch Dichtungswerkstoff 9 gebildete Abdichtzone, die auch ein Diffundieren von Gasen mit kleinen Molekülen, also zum Beispiel Edelgasen aus dem Scheibeninneren 5 nach außen hin verhindert. Dabei bleibt diese breite Dichtungszone selbst dann erhalten, wenn aufgrund von Querbelastungen die Fortsetzungsstege 11 elastisch nachgeben und die Dichtungszone zeitweise durch die zweite Anlagestelle 16 unterbrochen wird, weil sie sich dennoch beidseits auch dieser zweiten Anlagestelle 16 weiterhin erstreckt.

Im Bereich der Übergangsstege 10 und des äußeren Quersteges 6 erkennt man in allen Ausführungsbeispielen noch eine elastische Versiegelungsmasse 22, die die Ränder 2a der beiden Einzelscheiben 2 zusammen mit dem Abstandhalterprofil 3 gegeneinander abstützt und den Hohlraum für den plastisch-elastisch bleibenden Dichtungswerkstoff 9 nach außen überdeckt und abschließt, wobei man im Bereich der Übergangsstege 10 noch etwas von diesem Dichtungswerkstoff 9 erkennt.

Die Versiegelungsmasse 22 trägt also zur gegenseitigen Abstützung der Einzelscheiben 2 bei, wobei aufgrund ihrer Elastizität gleichzeitig eine Anpassung an Druckbelastungen und Bewegungen der Einzelscheiben 2 zusammen mit der beschriebenen Nachgiebigkeit des Abstandhalterprofiles 3 möglich sind.

Die Fig. 4 und 7 zeigen einerseits die Abstandhalterprofile 3 mit den in der vorbeschriebenen Weise zweckmäßig geformten und angeordneten Fortsetzungsstegen 11 und außerdem die Möglichkeit, diese Abstandhalterprofile 3 platzsparend und teilweise formschlüssig aufeinander zu stapeln. Dazu wird die auch eine Nachgiebigkeit des innenliegenden Quersteges 7 begünstigende Einformung 18 ausgenutzt, die auf eine am äußeren Ende des Übergangssteges 10 angeformte Erhöhung 23 paßt. Die Fortsetzungsstege 11 übergreifen dabei die Übergangsstege 10, haben also eine Breite, die der Projektion der schrägen Übergangsstege 10 in die Scheibenebene etwa entspricht. Somit sind diese Abstandhalterprofile auch sehr gut in Magazinen oder Lagerregalen oder Zuführvorrichtungen zu Biegemaschinen und dergleichen unterzubringen und als Stapel bereitzustellen.

Die Isolierglasscheibe 1 mit zwei - gegebenenfalls ihrerseits zusammengesetzten - Einzelscheiben 2 weist ein Abstandhalterprofil 3 in Form eines mit Trockenmittel 4 gefüllten Hohlprofiles auf, das den zwischen den Einzelscheiben 2 befindlichen Innenraum, also das Scheibeninnere 5 randseitig abschließt. Das Abstandhalterprofil 3 hat zwei quer zu den Scheibenebenen beziehungsweise zu den Einzelscheiben 2 verlaufende Querstege 6 und 7 und parallel zu den Scheiben 2 verlaufende Seitenstege 8, die mit plastisch-elastisch bleibendem Dichtungswerkstoff 9 versehen sind und Fortsetzungsstege 11 aufweisen, die über den inneren Quersteg 6 hinaus in Richtung zu dem Scheibeninneren 5 hin verlaufen und die seitliche Anlagefläche für die Einzelscheiben 2 vergrößern. Diese Fortzsetzungsstege 11 haben mit Abstand zu ihrem mit dem Hohlprofil verbundenen Randbereich 12 eine erste Anlagestelle 13 für die Einzelscheiben 2, die bevorzugt als Abstandhalter oder Verdickung 15 ausgebildet ist und einen Zwischenraum 14 zwischen dem Fortsetzungssteg 11 und der Einzelscheibe 2 verursacht, der ebenfalls mit Dichtungswerkstoff 9 ausgefüllt ist. Dabei sind die Fortsetzungsstege 11 elastisch nachgiebig und weisen in ihrem dem Quersteg 7 nahen Randbereich 12 eine zweite Anlagestelle 16 auf, die dann in Funktion gelangt, wenn die Seitenscheiben 2 in Querrichtung belastet werden.

In den Fig. 1 bis 3 und 5 und 6 erkennt man außerdem deutlich, dass der Dichtungswerkstoff 9 im Bereich der Übergangsstege 10 ein Reservoir bildet, welches bei durch Druckbelastungen bewirkte Scheibenbewegungen in seinem Volumen verändert werden kann. Werden die Einzelscheiben 2 zusammmengedrückt kann Dichtungswerkstoff in dieses Reservoir gedrückt, das Reservoir also etwas vergrößert werden, während umgekehrt bei einer Rückverstellung der Scheiben 2 auf ihren alten Abstand der Dichtungswerkstoff 9 wieder in den keilförmigen Hohlraum 21, die Rille 19 und den Abstand 14 zurückfließt, soweit er zuvor daraus verdrängt worden war.

Dabei ist günstig, dass dieses Reservoir von der Versiegelungsmasse 22 luftdicht abgeschlossen wird und somit nicht nur Verdrängungsbewegungen in Richtung des Querschnittes, sondern auch in Längsrichtung des Abstandhalterprofiles 3 erfolgen können.

Es ist also sogar möglich, dass Druckkräfte nur auf einen Teilbereich des Abstandhalterprofiles, zum Beispiel auch auf einen Eckbereich einwirken und der Dichtungswerkstoff dann nicht nur in das Reservoir, sondern auch in Längsrichtung des Hohlprofiles plastisch verdrängt wird, so dass dieser verdrängte Dichtungswerkstoff 9 bei einem Nachlassen eines solchen zu hohen Druckes auch von selbst wieder in seine Ausgangslage zurückkehrt.

## Patentansprüche

1. Isolierglasscheibe (1) mit Einzelscheiben (2) und mit einem Abstandhalterprofil (3), welches aus einem insbesondere mit Trockenmittel (4) gefüllten Hohlprofil besteht, das zwischen den Einzelscheiben (2) befindliche Scheibeninnere (5) randseitig abschließt und von zwei voneinander beabstandeten, quer zur Scheibenebene verlaufenden Querstegen (6,7) und von etwa parallel zu den Scheibenebenen verlaufenden Seitenstegen (8) begrenzt ist, wobei die Seitenstege (8) zumindest bereichsweise als Anlage für die Einzelscheiben (2) dienen und mit einem plastisch-elastisch bleibenden Dichtungswerkstoff (9) versehen sind und der den Dichtungswerkstoff (9) aufweisende Bereich gegenüber den Einzelscheiben (2) einen Niveauunterschied hat und wobei zwischen dem außenseitigen Quersteg (6) und den Seitenscheiben (8) jeweils ein schräg verlaufender Übergangssteg (10) vorgesehen ist und wobei ferner die Seitenstege (8) über den innenliegenden Quersteg (7) hinaus zum Scheibeninneren (5) der Isolierglasscheibe (1) hin jeweils einen Fortsetzungssteg (11) aufweisen, der an der jeweiligen Einzelscheibe (2) in Gebrauchsstellung innenseitig derart anliegt, dass zwischen den Fortsetzungsstegen (11) und den Einzelscheiben (2) ein in Gebrauchsstellung mit Dichtungswerkstoff (9) ausgefüllter Zwischenraum (14) vorgesehen ist, **dadurch gekennzeichnet, dass** die Fortsetzungsstege (11) mit Abstand zu ihrem mit dem Hohlprofil verbundenen Randbereich (12) eine erste Anlagestelle (13) für die Einzelscheibe (2) haben und dass das Abstandhalterprofil (3) im Bereich der Seitenstege (8) oder des dem Seitensteg (8) zugewandten Randbereiches (12) des Fortsetzungssteges (11) eine zweite Anlagestelle (16) für die Einzelscheiben (2) hat, die bei elastischer Verschwenkung des Fortsetzungssteges (11) mit der Einzelscheibe (2) in Berührkontakt gelangt und die gegenüber dem von hier ausgehenden Seitensteg (8) oder Fortsetzungssteg (11) zu der Einzelscheibe (2) hin weniger als die erste Anlagestelle (13) bei unverformtem Fortsetzungssteg (11) übersteht.

2. Isolierglasscheibe nach Anspruch 1, **dadurch gekennzeichnet, dass** der Fortsetzungssteg (11) einen als erste Anlagestelle (13) ausgebildeten, der jeweiligen Einzelscheibe (2) zugewandten Abstandhalter oder eine Verdickung (15) aufweist, die gegenüber der Außenseite des Fortsetzungssteges (11) um den zwischen diesem Fortsetzungssteg (11) und der Einzelscheibe (2) gebildeten Zwischenraum (14) beziehungsweise dessen Querschnittsdicke übersteht.

3. Isolierglasscheibe nach Anspruch 1 oder 2, **dadurch gekennzeichnet, dass** die Außenseite des Fortsetzungssteges (11) gegenüber dem jeweiligen Seitensteg (8) beziehungsweise einer gedachten Verlängerung des Seitensteges (8) im Querschnitt gesehen unter einem spitzen Winkel oder geringfügig schräg verläuft, so dass die den Einzelscheiben (2) jeweils zugewandten Oberflächen der beiden Fortsetzungsstege (11) sich zu ihren freien Rändern hin voneinander entfernen, und dass der freie Rand des jeweiligen Fortsetzungssteges (11) und/oder eine dort angeordnete Verdickung (15) als erste Anlagestelle (13) gegenüber der Einzelscheibe (2) dient.

4. Isolierglasscheibe nach einem der Ansprüche 1 bis 3, **dadurch gekennzeichnet, dass** die Fortsetzungsstege (12) gegenüber dem Quersteg (7) und/oder gegenüber den Seitenstegen (8) des Hohlprofiles elastisch verschwenkbar sind.

5. Isolierglasscheibe nach einem der Ansprüche 1 bis 4, **dadurch gekennzeichnet, dass** das Abstandhalterprofil (3) ein stranggepreßtes Hohlprofil insbesondere aus Aluminium oder aus einer Aluminiumlegierung oder ein rollgeformtes Hohlprofil insbesondere aus Edelstahlblech ist und dass die Fortsetzungsstege (11) einstückig damit verbunden sind.

6. Isolierglasscheibe nach einem der Ansprüche 1 bis 5, **dadurch gekennzeichnet, dass** die Querschnittsdicke der Fortsetzungsstege (11) in Richtung zu dem freien Rand oder zu der Verdickung (15) hin zumindest bereichsweise zunimmt.

7. Isolierglasscheibe nach einem der Ansprüche 1 bis 6, **dadurch gekennzeichnet, dass** der im Bereich der zweiten Anlagestelle (16) mit seinem Querschnitt quer zu den Einzelscheiben (2) verlaufende Quersteg (7) wenigstens eine Soll-Knickstelle hat.

8. Isolierglasscheibe nach Anspruch 7, **dadurch gekennzeichnet, dass** die Soll-Knickstelle des Quersteges (7) durch eine Verminderung seiner Querschnittsdicke und/oder eine zwischen den Seitenstegen verlaufende Rille, Nut (17) oder dergleichen Materialschwächung gebildet ist.

9. Isolierglasscheibe nach Anspruch 7 oder 8, **dadurch gekennzeichnet, dass** die Soll-Knickstelle an dem Quersteg (7) derart gestaltet und angeordnet ist, dass dieser in das Innere des Hohlraumes des Hohlprofiles hinein verformbar oder auslenkbar ist.

10. Isolierglasscheibe nach einem der Ansprüche 1 bis 9, **dadurch gekennzeichnet, dass** die zweiten Anlagestellen (16) in einer quer zu den Einzelscheiben (2) verlaufenden Ebene liegen, die mit der dem Scheibeninneren (5) zugewandten Außenseite der Querstege (7) in unverformten Zustand etwa übereinstimmt oder in Richtung zum Scheibeninneren (5) hin und von dem Hohlprofil weg beabstandet ist.

11. Isolierglasscheibe nach einem der Ansprüche 1 bis 10, **dadurch gekennzeichnet, dass** der Quersteg (7) eine vorgeformte, zumindest bereichsweise in das Innere des Hohlraumes des Hohlprofiles gerichtete oder ein Nachgeben in dieser Richtung begünstigende Querschnittsform, beispielsweise eine teilweise Querschnittsverminderung, Einformung (18), Krümmung und/oder Wölbung in dieser Richtung aufweist.

12. Isolierglasscheibe nach einem der Ansprüche 1 bis 11, **dadurch gekennzeichnet, dass** zwischen der zweiten Anlagestelle (16) an dem dem inneren Quersteg (7) benachbarten Randbereich (12) des Fortsetzungssteges (11) und dem Seitensteg (8) eine etwa auf der Höhe des Quersteges (7) an der Außenseite des Abstandhalterprofiles angeordnete Einbuchtung (19) oder Materialschwächung, beispielsweise eine in Längsrichtung verlaufende Rille oder Nut oder dergleichen vorgesehen ist, deren dem Fortsetzungssteg (11) zugewandte Begrenzung (20) als elastisch wirkendes Schwenklager für den Fortsetzungssteg (11) dient und die insbesondere mit Dichtungswerkstoff (9) gefüllt ist.

13. Isolierglasscheibe nach einem der Ansprüche 1 bis 12, **dadurch gekennzeichnet, dass** die im Bereich des Quersteges (7) außenseitig angeordnete Einbuchtung (19), Rille oder Nut oder dergleichen mit dem zwischen dem Fortsetzungssteg (11) und der jeweiligen Einzelscheibe (2) befindlichen Zwischenraum (14) in Verbindung steht.

14. Isolierglasscheibe nach einem der Ansprüche 1 bis 13, **dadurch gekennzeichnet, dass** die Seitenstege (8) insbesondere von der zweiten Anlagestelle (16) ausgehend wenigstens über einen Teil ihrer Querschnittslänge gegenüber der Seitenscheibe (2) zurückweichen und mit dieser einen insbesondere keilförmigen Hohlraum (21) mit spitzem Keilwinkel zur Aufnahme von plastisch-elastisch bleibendem Dichtungswerkstoff (9) bilden und dass der keilförmige Hohlraum (21) mit dem zwischen dem Fortsetzungssteg (11) und der jeweiligen Einzelscheibe (2) befindlichen Zwischenraum (14) direkt oder indirekt in Verbindung steht.

15. Isolierglasscheibe nach einem der vorstehenden Ansprüche, **dadurch gekennzeichnet, dass** im Bereich der Übergangsstege (10) und/oder des äußeren Quersteges (6) eine elastische Versiegelungsmasse (22) angeordnet ist, die die Ränder (2a) der beiden Einzelscheiben (2) zusammen mit dem Abstandhalterprofil (3) gegeneinander abstützt und den Hohlraum (21) für den dauerzähelastisch bleibenden Dichtungswerkstoff (9) nach außen hin überdeckt und abschließt.

## Claims

1. Insulating glass pane (1) with individual plates (2) and a spacer profile (3) which consists of a hollow profile filled in particular with desiccant (4), seals off the interior (5) of the pane located between the individual plates (2) at its edges and is bounded by two spaced-apart transverse strips (6, 7) extending at right-angles to the plane of the pane and by lateral strips (8) extending substantially parallel to the planes of the pane, the lateral strips (8) serving as an abutment for the individual plates (2), at least in parts, and being provided with a permanently plastic-elastic sealing material (9), the area comprising the sealing material (9) having a difference in level relative to the individual plates (2), and wherein between the transverse strip (6) on the outside and the lateral plates (8) there is provided, in each case, a diagonally extending transitional strip (10), and moreover the lateral strips (8) each comprise an extension strip (11) beyond the transverse strip (7) on the inside towards the interior (5) of the insulating glass pane (1), said extension strip abutting on the interior of the respective individual plate (2) in the position of use such that between the extension strips (11) and the individual plates (2) is provided an intermediate space (14) filled with sealing material (9) in the position of use, **characterised in that** the extension strips (11) have a first abutment point (13) for the individual plate (2) at a spacing from the edge region (12) thereof connected to the hollow profile and **in that** the spacer profile (3) has, in the region of the lateral strips (8) or the edge region (12) of the extension strip (11) facing the lateral strip (8), a second abutment point (16) for the individual plates (2) which comes into physical contact with the individual plate (2) during the elastic pivoting of the extension strip (11) and which protrudes less than the first abutment point (13) relative to the lateral strip (8) or extension strip (11) starting from here towards the individual plate (2) while the extension strip (11) remains undeformed.

2. Insulating glass pane according to claim 1, **characterised in that** the extension strip (11) has a spacer in the form of a first abutment point (13) facing the respective individual plate (2) or a thickened portion (15) which projects relative to the exterior of the extension strip (11) by the intermediate space (14) formed between this extension strip (11) and the individual plate (2) or by its cross-sectional thickness.

3. Insulating glass pane according to claim 1 or 2, **characterised in that** the outside of the extension strip (11) viewed in cross section extends at an acute angle or slightly diagonally relative to the respective lateral strip (8) or an imaginary extension of the lateral strip (8), so that the surfaces of the two extension strips (11) facing the individual plates (2) move away from one another towards their free edges, and **in that** the free edge of the respective extension strip (11) and/or a thickened portion (15) provided there serves as a first abutment point (13) relative to the individual plate (2).

4. Insulating glass pane according to one of claims 1 to 3, **characterised in that** the extension strips (12) are elastically pivotable relative to the transverse strip (7) and/or relative to the lateral strips (8) of the hollow profile.

5. Insulating glass pane according to one of claims 1 to 4, **characterised in that** the spacer profile (3) is an extruded hollow profile made of aluminium or an aluminium alloy, in particular, or a roll-formed hollow profile made of stainless steel sheet, in particular, and **in that** the extension strips (11) are fixedly connected thereto.

6. Insulating glass pane according to one of claims 1 to 5, **characterised in that** the cross-sectional thickness of the extension strips (11) increases towards the free edge or towards the thickened portion (15), at least in places.

7. Insulating glass pane according to one of claims 1 to 6, **characterised in that** the transverse strip (7) extending with its cross section at right-angles to the individual plates (2) in the region of the second abutment point (16) has at least one pre-weakened bending point.

8. Insulating glass pane according to claim 7, **characterised in that** the pre-weakened bending point of the transverse strip (7) is formed by a reduction in its cross-sectional thickness and/or a channel, groove (17) or similar weakening of the material extending between the lateral strips.

9. Insulating glass pane according to claim 7 or 8, **characterised in that** the pre-weakened bending point on the transverse strip (7) is configured and arranged such that the latter can be deformed or deflected into the interior of the cavity of the hollow profile.

10. Insulating glass pane according to one of claims 1 to 9, **characterised in that** the second abutment points (16) are located in a plane extending at right angles to the individual plates (2) which substantially corresponds to the outside of the transverse strips (7) facing the interior (5) of the pane in the undeformed state or is shifted towards the interior (5) of the pane and spaced apart from the hollow profile.

11. Insulating glass pane according to one of claims 1 to 10, **characterised in that** the transverse strip (7) has a pre-shaped cross-sectional form, directed at least partly into the interior of the cavity of the hollow profile or favouring a yielding in this direction, such as a partial reduction in cross-section, recess (18), curvature and/or convexity in this direction.

12. Insulating glass pane according to one of claims 1 to 11, **characterised in that** between the second abutment point (16) on the edge region (12) of the extension strip (11) adjacent to the inner transverse strip (7), and the lateral strip (8), is provided an indentation (19) or weakening of the material, for example a longitudinally extending channel or groove or the like, arranged substantially level with the transverse strip (7) on the outside of the spacer profile, the boundary (20) of which, facing the extension strip (11), serves as an elastically acting pivot bearing for the extension strip (11) and which is filled, in particular, with sealing material (9).

13. Insulating glass pane according to one of claims 1 to 12, **characterised in that** the indentation (19), channel or groove or the like arranged on the outside in the region of the transverse strip (7) is connected to the intermediate space (14) located between the extension strip (11) and the respective individual plate (2).

14. Insulating glass pane according to one of claims 1 to 13, **characterised in that** the lateral strips (8) are recessed relative to the lateral plate (2), particularly starting from the second abutment point (16), over at least part of their cross-sectional length, and form with said lateral plate (2) an in particular wedge-shaped cavity (21) with an acute angle for accommodating sealing material (9) that remains plastic-elastic, and **in that** the wedge-shaped cavity (21) communicates directly or indirectly with the intermediate space (14) located between the extension strip (11) and the respective individual plate (2).

15. Insulating glass pane according to one of the preceding claims, **characterised in that** in the region of the transitional strips (10) and/or the outer transverse strip (6) is provided an elastic sealing compound (22) which supports the edges (2a) of the two individual plates (2) together with the spacer profile (3) against one another and covers and seals off the cavity (21) for the permanently elastic sealing material (9) to the outside.

## Revendications

1. Vitre en verre d'isolation (1) comprenant des plaques individuelles (2) et un profilé d'écartement (3), qui se compose d'un profilé creux rempli en particulier d'agent de déshydratation (4), qui ferme le bord de l'intérieur de la vitre (5) se trouvant entre les plaques individuelles (2) et est délimité par deux entretoises (6, 7) espacées l'une de l'autre et s'étendant transversalement au plan de la vitre et par des montants latéraux (8) s'étendant de façon à peu près parallèle aux plans de vitre, dans laquelle les montants latéraux (8) servent d'appui, au moins par zones, pour les plaques individuelles (2) et sont dotés d'un matériau d'étanchéité (9) plastique élastique permanent et la zone présentant le matériau d'étanchéité (9) a une différence de niveau par rapport aux plaques individuelles (2), et dans laquelle il est prévu respectivement une aile de liaison (10) s'étendant de manière oblique entre l'entretoise extérieure (6) et les montants latéraux (8) et dans laquelle chacun des montants latéraux (8) présente en outre au-delà de l'entretoise intérieure (7) vers l'intérieur (5) de la vitre en verre d'isolation (1), une aile de prolongement (11), qui s'appuie côté intérieur contre la plaque individuelle (2) correspondante en position d'utilisation de telle sorte qu'il est prévu un espace intermédiaire (14) rempli de matériau d'étanchéité (9) en position d'utilisation entre les ailes de prolongement (11) et les plaques individuelles (2), **caractérisée en ce que** les ailes de prolongement (11) comportent à une certaine distance de leur zone de bord (12) reliée au profilé creux, un premier point d'appui (13) pour la plaque individuelle (2) et **en ce que** le profilé d'écartement (3) comporte dans la zone des montants latéraux (8) ou de la zone de bord (12) de l'aile de prolongement (11) tournée vers le montant latéral (8), un deuxième point d'appui (16) pour les plaques individuelles (2), qui, lors du pivotement élastique de l'aile de prolongement (11) entre en contact avec la plaque individuelle (2) et qui dépasse moins du montant latéral (8) partant de là ou de l'aile de prolongement (11) vers la plaque individuelle (2) que le premier point d'appui (13) lorsque l'aile de prolongement (11) n'est pas déformée.

2. Vitre en verre d'isolation selon la revendication 1, **caractérisée en ce que** l'aile de prolongement (11) présente un écarteur réalisé sous forme de premier point d'appui (13) et tourné vers la plaque individuelle (2) correspondante ou un épaississement (15), qui dépasse du côté extérieur de l'aile de prolongement (11) autour de l'espace intermédiaire (14), formé entre cette aile de prolongement (11) et la plaque individuelle (2), respectivement de l'épaisseur de sa section transversale.

3. Vitre en verre d'isolation selon la revendication 1 ou 2, **caractérisée en ce que** le côté extérieur de l'aile de prolongement (11) s'étend, vue en section transversale, selon un angle aigu ou de manière légèrement oblique par rapport au montant latéral (8) correspondant respectivement à un prolongement imaginaire du montant latéral (8), de sorte que les surfaces des deux ailes de prolongement (11) tournées respectivement vers les plaques individuelles (2) s'éloignent l'une de l'autre vers leurs bords libres et que le bord libre de l'aile de prolongement (11) correspondante et/ou un épaississement (15) qui y est agencé serve de premier point d'appui (13) par rapport à la plaque individuelle (2).

4. Vitre en verre d'isolation selon l'une quelconque des revendications 1 à 3, **caractérisée en ce que** les ailes de prolongement (11) sont pivotables de manière élastique par rapport à l'entretoise (7) et/ou par rapport aux montants latéraux (8) du profilé creux.

5. Vitre en verre d'isolation selon l'une quelconque des revendications 1 à 4, **caractérisée en ce que** le profilé d'écartement (3) est un profilé creux extrudé en particulier en aluminium ou en un alliage d'aluminium ou un profilé creux roulé en particulier en tôle d'acier inoxydable et **en ce que** les ailes de prolongement (11) y sont reliées d'un seul tenant.

6. Vitre en verre d'isolation selon l'une quelconque des revendications 1 à 5, **caractérisée en ce que** l'épaisseur de la section transversale des ailes de prolongement (11) augmente au moins par zones en direction du bord libre ou de l'épaississement (15).

7. Vitre en verre d'isolation selon l'une quelconque des revendications 1 à 6, **caractérisée en ce que** l'entretoise (7) s'étendant dans la zone du deuxième point d'appui (16) avec sa section transversale transversalement aux plaques individuelles (2) présente au moins un point de pliage.

8. Vitre en verre d'isolation selon la revendication 7, **caractérisée en ce que** le point de pliage de l'entretoise (7) est formé par une diminution de l'épaisseur de sa section transversale et/ou une gorge, rainure (17) ou affaiblissement de matière similaire s'étendant entre les montants latéraux.

9. Vitre en verre d'isolation selon la revendication 7 ou 8, **caractérisée en ce que** le point de pliage est réalisé et agencé au niveau de l'entretoise (7) de telle sorte que celui-ci peut être déformé ou dévié vers l'intérieur de l'espace creux du profilé creux.

10. Vitre en verre d'isolation selon l'une quelconque des revendications 1 à 9, **caractérisée en ce que** les deuxièmes points d'appui (16) se trouvent dans un plan s'étendant transversalement aux plaques individuelles (2), lequel coïncide à peu près à l'état non-déformé avec le côté extérieur des entretoises (7) tourné vers l'intérieur de la vitre (5) ou est espacé du profilé creux dans la direction de l'intérieur de la vitre (5).

11. Vitre en verre d'isolation selon l'une quelconque des revendications 1 à 10, **caractérisée en ce que** l'entretoise (7) présente une forme de section transversale préformée, orientée au moins par zones vers l'intérieur de l'espace creux du profilé creux ou favorisant un fléchissement dans cette direction, par exemple une diminution de section transversale partielle, une formation de creux (18), une courbure et/ou un cintrage dans cette direction.

12. Vitre en verre d'isolation selon l'une quelconque des revendications 1 à 11, **caractérisée en ce qu'**il est prévu entre le deuxième point d'appui (16) au niveau de la zone de bord (12), voisine de l'entretoise intérieure (7), de l'aile de prolongement (11) et le montant latéral (8), un creux (19) agencé à peu près à la hauteur de l'entretoise (7) au niveau du côté extérieur du profilé d'écartement ou un affaiblissement de matière, par exemple une gorge ou rainure ou similaire s'étendant dans le sens longitudinal, dont la délimitation (20) tournée vers l'aile de prolongement (11) sert de palier pivotant à action élastique pour l'aile de prolongement (11) et qui est rempli en particulier de matériau d'étanchéité (9).

13. Vitre en verre d'isolation selon l'une quelconque des revendications 1 à 12, **caractérisée en ce que** le creux (19), gorge ou rainure ou similaire agencé côté extérieur dans la zone de l'entretoise (7) communique avec l'espace intermédiaire (14) se trouvant entre l'aile de prolongement (11) et la plaque individuelle (2) correspondante.

14. Vitre en verre d'isolation selon l'une quelconque des revendications 1 à 13, **caractérisée en ce que** les montants latéraux (8) sont en retrait en partant en particulier du deuxième point d'appui (16) sur au moins une partie de leur longueur de section transversale par rapport à la plaque latérale (2) et forment avec celle-ci un espace creux (21) en particulier cunéiforme avec un angle de coin aigu pour le logement du matériau d'étanchéité (9) plastique élastique permanent et **en ce que** l'espace creux (21) cunéiforme communique directement ou indirectement avec l'espace intermédiaire (14) se trouvant entre l'aile de prolongement (11) et la plaque individuelle (2) correspondante.

15. Vitre en verre d'isolation selon l'une quelconque des revendications précédentes, **caractérisée en ce qu'**un matériau de scellement élastique (22) qui maintient l'un contre l'autre les bords (2a) des deux plaques individuelles (2) conjointement avec le profilé d'écartement (3) et couvre vers l'extérieur et ferme l'espace creux (21) pour le matériau d'étanchéité (9) viscoplastique permanent, est agencé dans la zone des ailes de liaison (10) et/ou de l'entretoise extérieure (6).
